# FASCICULE DE BREVET EUROPEEN

(11) **EP 4 163 434 B1**
(45) Date de publication et mention de la délivrance du brevet: **10.12.2025**
(21) Numéro de dépôt: 22198540.1
(22) Date de dépôt: 28.09.2022
(51) Int. Cl.: D06F 73/00, D06F 81/02, D06F 81/00, D06F 79/02

(54) **APPAREIL POUR LE TRAITEMENT DU LINGE À LA VAPEUR COMPORTANT UN OUTIL DE REPASSAGE ET/OU DEFROISSAGE**
VORRICHTUNG ZUR DAMPFBEHANDLUNG VON WÄSCHE MIT BÜGEL- UND/ODER STREICHWERKZEUG
APPARATUS FOR STEAM TREATMENT OF LAUNDRY COMPRISING AN IRONING AND/OR CREASE-REMOVING TOOL

(30) Priorité: 07.10.2021 FR 2110612
(43) Date de publication de la demande: 12.04.2023
(73) Titulaire: SEB S.A., 69130 Ecully (FR)
(72) Inventeur: D'OLIVIERA DIAS, Laurent, 69134 Ecully Cedex (FR)
(74) Mandataire: SEB Développement

(56) Documents cités:
- CN-A- 101 864 664
- CN-U- 205 603 917
- DE-U1- 29 821 303
- US-A- 4 433 497
- US-A1- 2018 266 045

## Description

### Domaine technique

La présente invention se rapporte au domaine des appareils pour le traitement du linge à la vapeur comportant un outil de repassage et/ou défroissage et au moins un mât qui supporte un élément de maintien sur lequel un vêtement peut être accroché et/ou appuyé pour permettre son traitement à l'aide de l'outil. L'invention se rapporte plus particulièrement à un appareil comportant un dispositif support comprenant un organe de fixation permettant sa fixation sur le mât et comprenant un logement de réception dans lequel l'outil peut être posé de manière stable lors des phases inactives de repassage et/ou défroissage.

### Etat de la technique

Il est connu du modèle d'utilité Chinois CN205603917U, un appareil de défroissage comprenant une tête de défroissage et deux mâts télescopiques supportant un cintre sur lequel un vêtement peut être accroché, l'appareil comportant également un dispositif support, muni d'un logement de réception dans lequel la tête de défroissage peut être posée, qui est fixé à l'un des mâts par un bras de liaison. Dans ce document, le logement de réception du dispositif support forme un module amovible du bras de liaison qui peut être engagé selon trois orientations distinctes de 90°.

Toutefois, un tel dispositif support présente l'inconvénient d'être peu ergonomique à l'usage, puisqu'il nécessite de la part de l'utilisateur de détacher le module formant le logement de réception lorsqu'il souhaite en modifier son orientation avec le risque de le faire tomber et/ou de se brûler avec la tête de défroissage.

Le document US 4 433 497 A divulgue un appareil pour le traitement de linge avec les caractéristiques du préambule de la revendication 1.

Aussi, un but de la présente invention est de proposer un appareil de repassage/défroissage remédiant à ces inconvénients.

A cet effet, l'invention a pour objet un appareil pour le traitement du linge à la vapeur comportant un outil de repassage et/ou défroissage, au moins un mât qui supporte un élément de maintien sur lequel un vêtement peut être accroché et/ou appuyé pour permettre son traitement à l'aide de l'outil, et un dispositif support comprenant un logement de réception dans lequel l'outil peut être posé de manière stable lors des phases inactives de repassage et/ou défroissage, le dispositif support comportant un organe de fixation permettant sa fixation sur le mât, caractérisé en ce que le dispositif support comporte une articulation permettant de modifier l'orientation du logement de réception par rapport à l'organe de fixation.

Une telle articulation permet de modifier l'orientation du logement de réception sans avoir à démonter un module du dispositif support, ce qui limite le risque de chute de l'outil et améliore grandement l'ergonomie d'utilisation d'un tel dispositif support.

L'appareil peut en outre présenter une ou plusieurs des caractéristiques suivantes, prises seules ou en combinaison.

Selon une caractéristique avantageuse de l'invention, l'articulation est une liaison pivot permettant le pivotement du logement de réception autour d'un axe vertical.

Une telle caractéristique permet de changer l'orientation du logement de réception pour l'orienter en direction de l'utilisateur.

Selon une caractéristique avantageuse de l'invention, l'articulation est une liaison rotule.

Une telle caractéristique permet à la fois d'orienter le logement de réception de gauche à droite mais également de bas en haut.

Selon une caractéristique avantageuse de l'invention, le dispositif support comporte un bras de liaison s'étendant entre l'organe de fixation et le logement de réception et l'articulation est disposée sur le bras de liaison.

Une telle caractéristique permet d'avoir une partie du bras de liaison qui tourne en même temps que le logement de réception, ce qui permet de déporter le logement de réception d'un côté ou de l'autre de l'appareil pour le rapprocher de l'utilisateur.

Selon une caractéristique avantageuse de l'invention, le bras de liaison comporte une première partie et une deuxième partie articulées l'une sur l'autre au moyen de l'articulation.

Selon une caractéristique avantageuse de l'invention, l'organe de fixation est disposé à une extrémité de la première partie et le logement de réception est disposé à une extrémité de la deuxième partie, la deuxième partie du bras présentant une longueur supérieure ou égale à 1 cm.

Selon une caractéristique avantageuse de l'invention, la première partie du bras comporte un gond qui s'introduit dans une penture ménagée dans la deuxième partie du bras.

Selon une caractéristique avantageuse de l'invention, le gond et la penture sont réalisés en matière plastique et sont obtenus directement de moulage avec la première partie et la deuxième partie du bras.

Selon une caractéristique avantageuse de l'invention, l'appareil comporte une base, renfermant un réservoir d'eau, reliée par un conduit à l'outil de repassage.

### Brève description des figures

On comprendra mieux les buts, aspects et avantages de la présente invention, d'après la description donnée ci-après d'un mode particulier de réalisation de l'invention présenté à titre d'exemple non limitatif, en se référant aux dessins annexés dans lesquels :
La figure 1 est une vue en perspective d'un appareil de repassage selon un mode particulier de réalisation de l'invention, avec dispositif support disposé selon une première orientation ;
La figure 2 est une vue en perspective de l'appareil de la figure 1 avec le dispositif support disposé selon une deuxième orientation, le fer à repasser n'étant pas illustré sur cette figure ;
La figure 3 est une vue en perspective de l'appareil de la figure 1 avec le dispositif support disposé selon une troisième orientation ;
La figure 4 est une vue en perspective du dispositif support, équipant l'appareil de la figure 1 ;
La figure 5 est une autre vue en perspective du dispositif support de la figure 4 représenté avec le logement de réception disposé selon une autre orientation ;
La figure 6 est une vue en perspective éclatée du dispositif support de la figure 4.

Seuls les éléments nécessaires à la compréhension de l'invention ont été représentés. Pour faciliter la lecture des dessins, les mêmes éléments portent les mêmes références d'une figure à l'autre.

On notera que dans ce document, les termes "horizontal", "vertical", "inférieur", "supérieur", "haut", "bas", "avant", "arrière", "longitudinal", "transversal", employés pour décrire l'appareil font référence à cet appareil lorsqu'il repose à plat sur son socle comme cela est illustré sur la figure 1.

La figure 1 et la figure 2 représentent un appareil de repassage à la vapeur comportant une base 1 portative reliée par un conduit 2, flexible, à un fer à repasser 3 à vapeur, la base 1 étant reliée électriquement à un réseau domestique par un câble, non visible sur les figures.

La base 1 comprend, de manière connue en soi, un réservoir amovible et une pompe qui puise l'eau du réservoir pour l'envoyer vers le fer à repasser 3.

Le fer à repasser 3 comporte une semelle 30 plane surmontée d'un boitier comprenant une poignée de préhension 31 munie d'une extrémité arrière libre faisant saillie latéralement au corps. Le boitier renferme, de manière connue en soi, une fonderie en aluminium se trouvant au contact thermique de la semelle et comprenant une chambre de vaporisation instantanée, munie d'une résistance chauffante, dans laquelle de l'eau issue du réservoir 10 est injectée par la pompe. Le fonctionnement de la pompe étant commandé par une gâchette 32 disposée sous l'extrémité avant de la poignée 31, la pompe et la chambre de vaporisation étant avantageusement dimensionnées pour permettre la production d'un débit de vapeur de l'ordre de 25 gr/mn en continu lorsque la gâchette 32 est actionnée, la semelle 30 comprenant classiquement des trous pour l'émission de vapeur.

L'appareil comporte un socle 4 sur lequel la base 1 vient reposer de manière amovible, cette dernière étant munie d'une poignée 11 à son extrémité supérieure pour faciliter son transport.

De manière préférentielle, le socle 4 comporte deux mâts 40 télescopiques s'étendant verticalement et comprenant une extrémité supérieure supportant une planche de repassage 5 comprenant une surface de repassage 50 plane, destinée à être recouverte d'une housse, sur laquelle du linge à défroisser peut être disposé.

Conformément aux figures 2 et 4 à 6, l'un des mâts 40 télescopiques supporte un dispositif support 8 sur lequel le fer à repasser 3 peut être posé lors des phases inactives de repassage/défroissage, le dispositif support 8 comprenant un bras 8A, 8B de liaison qui s'étend transversalement au mât 40 et dont l'extrémité est fixée à ce dernier par un organe de fixation 83. L'organe de fixation 83 est avantageusement constitué par un manchon qui est engagé autour du mât 40 et qui comprend des nervures 83A qui s'insèrent dans des rainures ménagées verticalement sur le mât 40 et empêchent ainsi sa rotation autour le mât 40.

Le dispositif support 8 comporte avantageusement un corps en matière plastique présentant un logement de réception 81 dans lequel le boitier du fer à repasser 3 est destiné à être inséré. Comme on peut le voir sur les figures 4 et 5, le logement de réception 81 comprend une surface 80 plane supportant des patins 82 thermiquement isolants contre lesquels la semelle 30 est destinée à reposer lorsque le fer à repasser 3 repose dans le logement de réception 81, l'extrémité inférieure du logement de réception 81 étant bordée par une jupe 84 qui présente une forme adaptée pour retenir stablement le fer à repasser 3 dans le logement de réception 81.

De manière préférentielle, la surface 80 forme un angle de l'ordre de 15° par rapport au plan vertical et la jupe 84 présente une échancrure 84A dans sa partie médiane pour le passage de la poignée 31 du fer à repasser.

Plus particulièrement selon l'invention, le dispositif support 8 comporte une articulation 9 permettant de modifier l'orientation du logement de réception du fer à repasser 3 par rapport au manchon 83.

Cette articulation 9 est constituée par une liaison pivot, intégrée dans le bras 8A, 8B, qui permet de faire pivoter le logement de réception 81 par rapport à un axe vertical, la liaison pivot divisant le bras 7 en une première partie 8A qui est solidaire de l'organe de fixation 83 et une deuxième partie 8B sur laquelle le logement de réception 81 est fixé.

Conformément à la figure 6, la liaison pivot est avantageusement constituée par la combinaison d'un gond 90, ménagé à une extrémité de la première partie du bras 8A, qui s'engage dans une penture 91 ménagée à l'extrémité de la deuxième partie 8B du bras. De manière préférentielle, la deuxième partie 8B du bras présente une longueur comprise entre 1 et 10 cm et avantageusement de l'ordre de 5 cm. Une telle longueur présente l'avantage de déporter le logement de réception 81 en direction de l'avant ou de l'arrière de l'appareil lorsque la deuxième partie du bras est pivotée.

Pour réduire le coût de fabrication, le gond 90 ainsi que la penture sont préférentiellement obtenus directement de moulage avec la première 8A et la deuxième partie 8B du bras, ces dernières étant avantageusement réalisées en matière plastique.

Ainsi, comme cela est illustré sur la figure 1, le dispositif support 8 peut être disposé avec les première partie 8A et deuxième partie 8B alignées l'une par rapport à l'autre de sorte que la surface 80 du logement de réception 81 se trouve orientée dans une position latérale dans laquelle le logement de réception 81 est disposé symétriquement par rapport au plan vertical passant par les mâts 40.

Dans cette position latérale, l'ergonomie d'utilisation de l'appareil lors des phases de mise en place ou de retrait du fer à repasser 3 dans le logement de réception 81 du dispositif support 8 reste sensiblement la même que l'utilisateur soit disposé face à la planche 5 ou derrière la planche 5.

Toutefois, l'utilisateur a également la possibilité d'orienter la surface 80 vers l'avant de l'appareil, comme cela est illustré sur la figure 2, en faisant pivoter la deuxième partie 8B du bras par rapport à la première partie 8A. L'utilisateur a alors une meilleure vision du logement de réception 81 lorsqu'il se trouve disposé face à la planche 5, ce qui permet d'améliorer l'ergonomie d'utilisation de l'appareil dans cette position de l'utilisateur.

A l'inverse, lorsque l'utilisateur se trouve disposé derrière la planche 5 pour effectuer un travail de défroissage, il a également la possibilité d'orienter la surface 80 vers l'arrière de l'appareil, ainsi que cela est illustré sur la figure 3, en faisant pivoter la deuxième partie 8B du bras par rapport à la première partie 8A dans l'autre sens. Il a alors une parfaite vision du logement de réception 81, ce qui lui permet également d'utiliser le dispositif support 8 avec une grande ergonomie d'utilisation.

Le dispositif support selon l'invention présente donc l'avantage d'offrir une grande ergonomie d'utilisation que l'utilisateur soit disposé devant la planche ou derrière la planche, en permettant à l'utilisateur d'orienter le logement de réception du fer à repasser dans sa direction.

De plus, le positionnement de la liaison pivot au niveau d'une partie intermédiaire du bras présente l'avantage de permettre le déport du logement de réception vers l'avant ou l'arrière de la planche lorsque la deuxième partie du bras est pivotée, ce qui permet de rapprocher le logement de réception de l'utilisateur.

Enfin, un tel dispositif support présente l'avantage d'être simple et peu couteux à fabriquer.

Bien entendu, l'invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

Ainsi, dans une variante de réalisation non représentée, la liaison pivot pourra être disposée à l'extrémité du bras, directement au niveau de l'interface entre le bras et la surface support.

Ainsi, dans une autre variante de réalisation non représentée, la liaison pivot pourra être remplacée par une liaison rotule.

Dans encore une autre variante de réalisation non représentée, au moins une partie du bras du dispositif support pourra être télescopique.

Dans encore une autre variante de réalisation non représentée, le bras du dispositif support pourra être fixé de façon amovible au mât supportant la planche, par exemple par un système de fixation à pinces.

## Revendications

1. Appareil pour le traitement du linge à la vapeur comportant un outil (3) de repassage et/ou défroissage, au moins un mât (40) qui supporte un élément de maintien (5) sur lequel un vêtement peut être accroché et/ou appuyé pour permettre son traitement à l'aide de l'outil (3), et un dispositif support (8) comprenant un organe de fixation (83) permettant sa fixation sur le mât (40) et une articulation (9) permettant de modifier l'orientation du fer à repasser par rapport à l'organe de fixation (83), le dispositif support (8) comportant un bras (8A, 8B) de liaison s'étendant entre l'organe de fixation (83) et le logement de réception (81), l'articulation (9) étant disposée sur le bras (8A, 8B) de liaison et étant une liaison pivot qui permet de faire pivoter le logement de réception (81) autour d'un axe vertical, la liaison pivot divisant le bras (7) en une première partie (8A) qui est solidaire de l'organe de fixation (83) et une deuxième partie (8B) sur laquelle le logement de réception (81) est fixé, **caractérisé en ce que** le dispositif support (8) comporte un logement de réception (81) dans lequel l'outil (3) peut être posé de manière stable lors des phases inactives de repassage et/ou défroissage, et **en ce que** la liaison pivot est intégrée dans le bras articulation (9), la première partie (8A) du bras comportant un gond (90) qui s'introduit dans une penture (91) ménagée dans la deuxième partie (8B) du bras.

2. Appareil selon la revendication précédente, **caractérisé en ce que** l'organe de fixation est disposé à une extrémité de la première partie (8A) et le logement de réception est disposé à une extrémité de la deuxième partie (8B) et **en ce que** la deuxième partie (8B) du bras présente une longueur supérieure ou égale à 1 cm.

3. Appareil selon l'une quelconque des revendications 1 à 2, **caractérisé en ce que** le gond (90) et la penture (91) sont réalisés en matière plastique et sont obtenus directement de moulage avec la première partie (8A) et la deuxième partie (8B) du bras.

4. Appareil selon l'une quelconque des revendications 1 à 3, **caractérisé en ce qu'**il comporte une base (1), renfermant un réservoir d'eau (10), reliée par un conduit (2) à l'outil (3) de repassage.

## Patentansprüche

1. Einrichtung zur Dampfbehandlung von Wäsche, umfassend ein Bügel- und/oder Streichwerkzeug (3), mindestens einen Mast (40), der ein Halteelement (5) stützt, auf dem ein Kleidungsstück gehängt und/oder legt werden kann, um dessen Behandlung mittels des Werkzeugs (3) zu ermöglichen, und eine Stützvorrichtung (8), die ein Befestigungselement (83) umfasst, das dessen Befestigung am Mast (40) ermöglicht, und ein Gelenk (9), das ermöglicht, die Ausrichtung des Bügeleisens in Bezug auf das Befestigungselement (83) zu ändern, wobei die Stützvorrichtung (8) einen Verbindungsarm (8A, 8B) umfasst, der sich zwischen dem Befestigungselement (83) und dem Aufnahmesitz (81) erstreckt, wobei das Gelenk (9) auf dem Verbindungsarm (8A, 8B) angeordnet ist und eine Schwenkverbindung ist, die ermöglicht, den Aufnahmesitz (81) um eine vertikale Achse schwenken zu lassen, wobei die Schwenkverbindung den Arm (7) in einen ersten Teil (8A), der fest mit dem Befestigungselement (83) verbunden ist, und einen zweiten Teil (8B) unterteilt, auf dem der Aufnahmesitz (81) befestigt ist, **dadurch gekennzeichnet, dass** die Stützvorrichtung (8) einen Aufnahmesitz (81) umfasst, in dem das Werkzeug (3) bei inaktiven Bügel- und/oder Streichphasen abgelegt werden kann, und dadurch, dass die Schwenkverbindung im Gelenk (9) integriert ist, wobei der erste Teil (8A) des Arms ein Scharnier (90) umfasst, das in einen im zweiten Teil (8B) des Arms eingerichteten Haken (91) eingreift.

2. Einrichtung nach dem vorstehenden Anspruch, **dadurch gekennzeichnet, dass** das Befestigungselement an einem Ende des ersten Teils (8A) angeordnet ist und der Aufnahmesitz an einem Ende des zweiten Teils (8B) angeordnet ist und dass der zweite Teil (8B) des Arms eine Länge größer oder gleich 1 cm aufweist.

3. Einrichtung nach einem der Ansprüche 1 bis 2, **dadurch gekennzeichnet, dass** das Scharnier (90) und der Haken (91) aus Kunststoff hergestellt sind und direkt aus einem Guss mit dem ersten Teil (8A) und dem zweiten Teil (8B) des Arms erhalten werden.

4. Einrichtung nach einem der Ansprüche 1 bis 3, **dadurch gekennzeichnet, dass** sie eine Basis (1) umfasst, die einen Wasserbehälter (10) umschließt und über eine Leitung (2) mit dem Bügelwerkzeug (3) verbunden ist.

## Claims

1. Apparatus for steam treatment of laundry comprising an ironing and/or wrinkle-removing tool (3), at least one strut (40) that supports a holding element (5) whereon a garment can be hung and/or supported to allow for the treatment thereof using the tool (3), and a support device (8) comprising a fastening member (83) allowing for the fastening thereof onto the strut (40) and a hinge (9) making it possible to modify the orientation of the iron with respect to the fastening member (83), the support device (8) comprising a link arm (8A, 8B) extending between the fastening member (83) and the receiving housing (81), the hinge (9) being arranged on the link arm (8A, 8B) and being a pivot link that makes it possible to pivot the receiving housing (81) about a vertical axis, the pivot link dividing the arm (7) into a first part (8A) which is integral with the fastening member (83) and a second part (8B) whereon the receiving housing (81) is fastened, **characterized in that** the support device (8) comprises a receiving housing (81) wherein the tool (3) can be stably placed during the inactive ironing and/or wrinkle-removing phases, and **in that** the pivot link is integrated into the hinge arm (9), the first part (8A) of the arm comprising a pintle (90) that is introduced into a gudgeon (91) arranged in the second part (8B) of the arm.

2. Apparatus according to the preceding claim, **characterized in that** the fastening member is arranged at an end of the first part (8A) and the receiving housing is arranged at an end of the second part (8B) and **in that** the second part (8B) of the arm has a length greater than or equal to 1 cm.

3. Apparatus according to any one of claims 1 to 2, **characterized in that** the pintle (90) and the gudgeon (91) are made of plastic and are obtained directly from molding with the first part (8A) and the second part (8B) of the arm.

4. Apparatus according to any one of claims 1 to 3, **characterized in that** it comprises a base (1) enclosing a water tank (10), connected by a conduit (2) to the ironing tool (3).
